# EUROPÄISCHE PATENTSCHRIFT

(11) **EP 0 718 453 B1**
(45) Veröffentlichungstag und Bekanntmachung des Hinweises auf die Patenterteilung: **28.02.2001**
(21) Anmeldenummer: 96104314.8
(22) Anmeldetag: 13.10.1993
(51) Int. Cl.: E04G 11/38, E04G 11/50, E04G 11/48

(54) **Schalung für eine Betondecke**
Floor-shuttering
Coffrage de dalle

(30) Priorität: 06.11.1992 DE 4237516
(43) Veröffentlichungstag der Anmeldung: 26.06.1996
(62) Teilanmeldung aus: 93922495.2
(73) Patentinhaber: PERI GMBH, 89264 Weissenhorn (DE)
(72) Erfinder: Schwörer, Artur, 89264 Weissenhorn (DE)
(74) Vertreter: KOHLER SCHMID + PARTNER

(56) Entgegenhaltungen:
- DE-A- 1 534 852
- DE-A- 3 117 861
- DE-A- 3 544 544
- FR-A- 2 479 411
- GB-A- 1 233 058
- US-A- 776 419
- US-A- 1 907 877
- US-A- 2 401 587
- US-A- 3 385 557
- US-A- 4 848 049

## Beschreibung

Die Erfindung betrifft eine Schalung für eine Betondecke mit Trägern für Deckenschalelemente.

Das Reinigen der aus Metall bestehenden Träger von Betonresten ist oft zeitraubend und mühsam. Man hat zwar versucht, den Reinigungsprozeß dadurch zu vereinfachen, daß man Metallteile der Träger mit einem hydrophoben Pulver beschichtet hat, weil Zusammensetzungen eines Kunsststoffes bekannt sind, an denen Zementmilch nur schlecht haftet. Die bekannte Pulverschicht ist jedoch relativ weich, so daß sie beim Reinigen des Trägers von Betonresten durch Abschaben des Betons sehr oft verletzt wird und darunter das blanke Metall zum Vorschein kommt, oft auf dem Beton haftet.

Der Erfindung liegt die Aufgabe zugrunde, diese Nachteile zu vermeiden und das Reinigen der Träger von Betonresten zu erleichtern.

Diese Aufgabe wird gemäß der Erfindung dadurch gelöst, daß mindestens auf der oberen Fläche des Trägers eine zähelastische Kunststoffschicht vorgesehen ist und daß zwischen der Kunststoffschicht und der darunter befindlichen Trägeroberfläche zumindest abschnittsweise einzelne Zwischenräume vorhanden sind, die eine geringe Bewegung des Kunststoffabschnittes rechtwinklig zu der Trägerfläche erlauben.

Zum einen wird eine Schicht aus zähelastischem Kunststoff beim Reinigen des Trägers kaum verletzt. Zum anderen erlaubt die geringe Bewegung eines Abschnittes der Kunststoffschicht rechtwinklig zu der Trägeroberfläche, daß auf dieser Schicht haftende Betonreste bei einem leichten Klopfen auf die Kunststoffschicht abspringen. Das Reinigen des Trägers von Betonresten wird daher durch die Erfindung sehr erleichtert. Die Zwischenräume zwischen der Kunststoffschicht und der Trägerfläche können z.B. die Größe eines Spiels oder einer größeren Fertigungstoleranz aufweisen.

Die Kunststoffschicht kann durch Strangpressen auf dem Träger aufgebracht werden. Darüberhinaus hat sie den Vorteil, daß bei einer Ausführungsform der Erfindung diese Kunststoffschicht auf einfachste Weise mit Vorsprüngen versehen werden kann.

Bei Ausführungsformen der Erfindung besteht die Kunststoffschicht jedoch aus einer vorgefertigten Kunststoffleiste, die auf dem Träger befestigt ist. Eine vorgefertigte Kunststoffleiste kann auf besonders einfache Weise mit Vorsprüngen versehen werden, die z.B. zum Festlegen oder Fixieren von Deckenschalelementen geeignet sind.

Zwar ist durch die US-A-4 848 049 eine Holzkonstruktion bekanntgeworden, die einen Träger aus Holz und auf diesen aufgenagelte Bretter aufweist, die wegen im Querschnitt rechtwinkligen Querrippen, zwischen denen die Bretter plaziert werden sollen, nicht fugenlos, sondern im Abstand voneinander angeordnet sind. Zwischen der oberen Fläche des Trägers aus Holz und den darauf z. B. durch Nägel befestigten Brettern ist eine Leiste aus PVC angeordnet, die verhindern soll, daß Wasser in Nagellöcher oder Risse des Trägers eindringt. Die bei dieser bekannten Konstruktion auf der Leistenoberfläche vorgesehenen Querrippen mit dreieckigem Querschnitt sollen zur Ableitung von Wasser dienen. Die Kunststoffleiste liegt dicht auf der oberen Fläche des Trägers auf. Diese Holzkonstruktion eignet sich nicht zur Verwendung als Schalung für eine Betondecke. Bei einer solchen Betonschalung werden Schalelemente, auf die der Beton für die Decke aufgebracht wird, möglichst fugenlos aneinandergereiht. Bei der bekannten Holzkonstruktion mit nicht fugenlos auf den Träger aufgenagelten Brettern tritt das bei Schalungen für Betondecken bestehende Problem, den Träger von Betonresten zu befreien, garnicht auf.

Die Kunststoffleiste kann bei Ausführungsformen der Erfindung austauschbar auf dem Träger befestigt sein. Dies ist nicht nur bei einer Erneuerung der Kunststoffleiste vorteilhaft, sondern es lassen sich die Träger auch umrüsten, wenn auf sie andere Deckenschalelemente aufgelegt werden sollen, bei denen der Abstand der Innenfläche des Rahmens bzw. eines Anschlages vom Rand des Deckenschalelementes anders ist als bei den vorhergehend auf den Träger aufgelegten Schalelementen.

Die Befestigung einer vorgefertigten Leiste auf dem Träger kann auf verschiedene Weise erfolgen, die Leiste kann beispielsweise auf den Träger aufgenietet oder aufgeklebt werden. Bei einer Ausführungsform der Erfindung weist jedoch der Träger an seinen Seitenwänden mindestens eine Hinterschneidung auf, in die die Leiste zu ihrer Befestigung, z. B. rastend, eingreift.

Bei Ausführungsformen der Erfindung ist die Leiste in Längsrichtung des Trägers auf diesen aufschiebbar.

Besteht der Träger aus Holz, so kann die Kunststoffleiste auf dem Träger durch Aufnageln befestigt werden.

In der Zeichnung sind die zum Verständnis der Erfindung wesentlichen Teile von Ausführungsformen der Erfindung dargestellt.

Es zeigen:
- Fig. 1: eine erste Ausführungsform eines Trägers mit Vorsprüngen in Seitenansicht;
- Fig. 2: einen Schnitt entlang Linie II-II in Fig. 1;
- Fig. 3: zur Verdeutlichung der Funktion der Vorsprünge eine Deckenschalung in Ansicht und teilweise im Schnitt;
- Fig. 4: einen Schnitt entlang Linie IV-IV in Fig. 3;
- Fig. 5: einen der Fig. 2 entsprechenden Schnitt durch eine andere Ausführungsform eines Trägers;
- Fig. 6: eine erfindungsgemäße Leiste für den Träger nach Fig. 5 im Schnitt.

Der in Fig. 1, 2 und 3 gezeigte Träger 1 ist im Strangpreßverfahren aus einer Aluminiumlegierung hergestellt. Sein Querschnitt ist als rechteckförmiges Hohlprofil ausgebildet. An den beiden Längskanten der Oberseite 2 des Trägers 1 ist je eine sich über die gesamte Länge des Trägers 1 erstrekkende Reihe schräg nach oben außen weisender Vorsprünge 3, 4 angeformt. Sie bilden zusammen mit der Oberseite 2 des Trägers 1 eine Nut 5 auf der gesamten Länge des Trägers 1. Die Nut 5 dient als Aufnahme für Schalelemente 11, 29. Sie hat am Grund die doppelte Breite eines parallel zur Trägerlängsachse verlaufenden Rahmenschenkels 14, 15 eines einzulegenden Schalelements 11, 29 an der der Schalhaut abgewandten Seite des Schalelementes. Die Vorsprünge 3 bzw. 4 begrenzen Aussparungen 6, die sich nach unten hin verjüngen. Ihre lichte Weite am Grund entspricht der doppelten Breite eines quer zur Trägerlängsachse verlaufenden Rahmenschenkels 16, 17 (Fig. 3) eines in die Nut 5 einzulegenden Schalelements 11, 30 an der der Schalhaut abgewandten Seite. Die Aussparungen 6 sind so angeordnet, daß sich ein Rastermaß ergibt, wenn aus Trägern 1 und geeigneten Stützen eine Stützkonstruktion für Schalelemente zur Schalung einer Decke aufgebaut wird. Der Abstand der Aussparungen 6 voneinander entspricht einem Bruchteil des entsprechenden Maßes eines Schalelementes 30. Bei der in Fig. 3 dargestellten Ausführungsform z. B. ein Siebtel der Breite eines Schalenelementes 30. An seinen beiden Enden ist der Träger 1 mit jeweils einer Einhängevorrichtung versehen, die in Fig. 3 der besseren Übersicht halber als einfacher Einhängebolzen 7 dargestellt ist, der quer durch die beiden Seitenwähne 8, 9 des Trägers 1 verläuft und beiderseits übersteht.

Fig. 4 zeigt den Träger 1 mit in die Nut 5 auf seiner Oberseite 2 eingelegten Schalelementen 11 und 29. Die Schalelemente 11 und 29 weisen einen Rahmen 12 auf, an dem eine Schalhaut 13 befestigt ist. Der Rahmen 12 besteht beispielsweise aus verschweißten Aluminiumprofilen. In Längsrichtung der Nut 5 sind jeweils ein Schenkel 14, 15 des Rahmens 12 zweier aneinander anliegender Schalelemente 11, 29 nebeneinander aufgenommen (vgl. Fig. 4). Die Nut 5 verjüngt sich nach unten. Je nach Breite des Nutgrunds der Nut 5 einerseits und der Breite der beiden Schenkel 14, 15 der Schalelemente 11, 29 liegen die Schalelemente 11, 29 unter etwas Spannung aneinander.

Die Aussparungen 6 in den Vorsprüngen 3, 4 der Nut 5 werden in Querrichtung zum Träger 1 von Schenkeln 16, 17 der Rahmen 12 je zweier Schalelemente 11, 30 durchsetzt (vgl. Fig. 3). Da sich die Aussparungen 6 ebenfalls nach unten verjüngen, liegen auch die Rahmenschenkel 16, 17 aneinander an. Durch die Wahl der lichten Weite der Aussparungen 6 an der Oberseite 2 des Trägers 1 können auch die Rahmenschenkel 16, 17 der Schalelemente 30 und 11 unter Spannung aneinander anliegen (Fig. 3).

Insgesamt liegen sämtliche Schalelemente einer Deckenschalung sowohl in Längs- als auch in Querrichtung dicht und bündig aneinander; es ergibt sich eine durchgehende und glatte Schalfläche, wie in Fig. 3 und 4 dargestellt.

In Fig. 3 sind die Träger 1 in Einhängeteile 18, 19 einer Stütze 20 eingehängt. Die Einhängeteile 18, 19 sind hakenförmig; sie greifen ins Innere des Hohlprofils der Träger 1 ein und nehmen jeweils einen Einhängebolzen 7 auf. Die Einhängeteile 18, 19 können auch so ausgebildet sein, daß sie einen Einhängebolzen 7 außen am Träger 1 an dessen seitlich überstehenden Enden aufnehmen.

Zum Aufstellen einer Deckenschalung mit den erfindungsgemäßen Trägern 1 werden zunächst die Träger 1 mit ihren Enden so in die Stützen 20 eingehängt, daß mehrere Reihen aus Trägern 1 und Stützen 20 nebeneinander im Abstand der Länge der aufzulegenden Schalelemente entstehen. Auf diese stehende Stützkonstruktion werden die Schalelemente 11, 29, 30 aufgelegt.

Bei der dargestellten Ausführungsform der Erfindung entspricht die Länge der Aussparung 6 der doppelten Dicke des in sie eingreifenden Teiles 16, 17 des Rahmens 12 der auf den Träger 1 aufzulegenden Schalelemente 30, 33. Wenn jedoch der Rand des Schalelementes über den Rahmenschenkel 16 bzw. 17 hinaussteht, so muß die Aussparung 6 die doppelte Länge des Maßes von der Innenfläche des Rahmenschenkels 16 bis zum Rand des Schalelementes aufweisen.

Fig. 5 zeigt einen Querschnitt durch eine andere Ausführungsform eines Trägers. Er weist einen durch eine Wand 40 unterteilten, geschlossenen Rechteckquerschnitt auf. Der untere Rand des Querschnittes und die Enden des Trägers weisen eine spezielle Formgebung auf, die die Verwendung des Trägers in Verbindung mit verschiedenen Stützenköpfen erlauben. An seinem oberen Rand weist der Träger eine glatte Fläche 41 auf, in deren Längsmittelebene eine sich über die ganze Trägerlänge erstreckende Längsnut 42 vorgesehen ist, deren Flanken an ihrem oberen Ende einen geringeren Abstand voneinander aufweisen, als der größte Durchmesser der Nut beträgt. Die obere Wand 43 des Trägers 44 steht über die Seitenwände 45 des Trägers hinaus und weist dort etwa schwalbenschwanzförmige Ausschnitte 46 auf. An diese schließt sich jeweils ein nach unten ragender Fortsatz 47 an, der als Tropfnase ausgebildet sein kann.

Auf die obere Fläche 41 des Trägers 44 wird eine in Fig. 6 dargestellte Kunststoffleiste 50 aufgeschoben, so daß deren zentraler, unter dem ebenen Abschnitt 48 nach unten ragender Vorsprung 49 in die Nut 42 eingreift und dort den Abschnitt 48 auf der Fläche 41 festhält. Die Leiste 50 weist an ihren Längsseiten nach unten sich erstreckende Schenkel 51 auf, die bei auf den Träger 44 aufgeschobener Leiste an den Fortsätzen 47 zur Anlage kommen und diese bedecken. Nach innen ragende Vorsprünge 52 greifen nach dem Aufschieben der Leiste 50 in die schwalbenschwanzförmigen Ausschnitte 46 ein und halten dort die Schenkel 51 in dichter Anlage an die Fortsätze 47. An den beiden Rändern des ebenen Leistenabschnittes 48 weist die Leiste 50 je eine Reihe von Vorsprüngen 53 und 54 auf, deren Form und deren Abstand voneinander den Vorsprüngen 3 und 4 gemäß der Ausführungsform nach Fig. 1 und 2 entsprechen.

Die Ausführungsform nach Fig. 5 und 6 unterscheidet sich daher von den Ausführungsformen nach den Fig. 1 bis 4 dadurch, daß die Vorsprünge 3 nicht an den Träger 44 aus einer Aluminiumlegierung, sondern an eine Leiste 50 aus einem zähelastischen Kunststoff angeformt sind, die oben auf dem Träger 44 befestigt wird. Beim Aufschieben der Leiste 50 auf den Träger 44 liegt der Leistenabschnitt 48 mehr oder weniger dicht auf der oberen Fläche 41 des Trägers an. Die geringen, nach dem Aufschieben bestehenden Zwischenräume zwischen dem Leistenabschnitt 48 und der Trägerfläche 41 ermöglichen, daß der Abschnitt 48 sich gegen die Trägerfläche 41 in geringem Maße bewegen kann, das genügt, um auf dem Abschnitt 48 leicht haftende Betonteile abspringen zu lassen. Die Schenkel 51 reichen seitlich über den Träger 44 hinaus und schirmen dadurch die Seitenfläche des Trägers von Betonteilen und Zementmilch ab. Dabei bilden die nach unten ragenden Vorsprünge 47 und die Schenkel 51 an ihrem Ende eine Tropfnase, an der Zementmilch abtropft und diese von den Seitenflächen des Trägers 44 abhält. Der Abstand der Reihen der Vorsprünge 53 und 54 entspricht dem Abstand der Reihen der Vorsprünge 3 und 4 bei der Ausführungsform nach Fig. 2 und 4, die Anwendung der Träger 44 entspricht der Anwendung der Träger 1.

Besteht ein Träger aus Holz, so kann eine Kunststoffleiste, die gegebenenfalls ebenfalls nach unten reichende Schenkel aufweist, um die Seitenflächen des Trägers zu schützen, auf den Holzträger aufgenagelt werden.

Die Kunststoffleiste 50 schützt alle Flächen des Trägers, die mit Beton- oder Zementmilch-Spritzern in Berührung kommen könnten, sodaß vor der Wiederverwendung des Trägers lediglich die Oberfläche des zähelastischen Kunststoffes gereinigt werden muß, was sehr viel leichter zu bewerkstelligen ist als das Reinigen einer Metallfläche. Dabei besteht keine Gefahr, daß die Oberfläche des zähelastischen Kunststoffes beschädigt wird.

Die Vorsprünge verhindern ein Verrutschen der Schalelemente auf den Trägern, sodaß die Schalelemente zusammengezogen und dichtgezogen bleiben. Sind die Vorsprünge aus Kunststoff, so können sie elastisch ausgebildet sein. Die durch diese Elastizität verursachte Federwirkung trägt dazu bei, die Elemente dichtzuziehen.

Ausführungsformen des Trägers weisen eine Länge von 2190 mm, eine Höhe bis zur Oberseite 2 von 164 mm und eine Breite des Rechteckhohlprofils von 60 mm auf. Das Achsmaß der Stützkonstruktion, d. h. von Mitte einer Stütze 20 bis zur Mitte der nächsten Stütze 20, beträgt 2250 mm. Eine andere Ausführungsform des Trägers hat eine Länge von 1440 mm, das Achsmaß beträgt dann 1500 mm. Das Maß von der Mitte einer Aussparung 6 bis zur Mitte der nächsten Aussparung 6 beträgt beispielsweise 125 mm.

Bei anderen Ausführungsformen der Erfindung können mehr oder weniger (Metall- oder Holz-) Flächen des Trägers mit einer Schicht aus Kunststoff ummantelt sein, der eine hydrophobe Oberfläche aufweist.

Beispielsweise können bei den bekannten Trägern, bei denen die Vorsprünge nicht oben sondern seitlich am Träger angebracht sind, diese Vorsprünge und gegebenenfalls die an diese Vorsprünge angrenzenden Flächen des Trägers mit Kunststoff ummantelt sein, was wiederum durch eine auf dem Träger befestigbare Kunststoffleiste verwirklicht sein kann. Auch hierbei können die Vorsprünge nicht nur mit Kunststoff ummantelt, sondern ganz aus Kunststoff bestehen.

## Patentansprüche

1. Schalung für eine Betondecke mit Trägern für Deckenschalelemente, dadurch gekennzeichnet, daß mindestens auf der oberen Fläche des Trägers (1) eine zähelastische Kunststoffschicht vorgesehen ist und daß zwischen der Kunststoffschicht und der darunter befindlichen Trägerfläche zumindest abschnittsweise einzelne Zwischenräume vorhanden sind, die eine geringe Bewegung des Kunststoffabschnittes (48, 51) rechtwinklig zu der Trägerfläche erlauben.

2. Schalung nach Anspruch 1, dadurch gekennzeichnet, daß die Kunststoffschicht Vorsprünge (53, 54) aufweist.

3. Schalung nach Anspruch 1 oder 2, dadurch gekennzeichnet, daß die zähelastische Kunststoffschicht aus einer vorgefertigen Leiste (50) aus einem zähelastischen Kunststoff besteht, die zumindest auf der oberen Fläche (41) des Trägers (44) befestigt ist.

4. Schalung nach Anspruch 3, dadurch gekennzeichnet, daß die Kunstoffleiste (50) austauschbar auf dem Träger (44) befestigt ist.

5. Schalung nach einem der Ansprüche 3 oder 4, dadurch gekennzeichnet, daß der Träger (44) an seinen Seitenwänden (45) mindestens eine Hinterschneidung (46) aufweist, in die die Leiste (50) eingreift.

6. Schalung nach einem der Ansprüche 3 bis 5, dadurch gekennzeichnet, daß die Leiste (50) in Längsrichtung des Trägers (44) auf diesen aufschiebbar ist.

7. Schalung nach einem der Ansprüche 1 bis 5, dadurch gekennzeichnet, daß der Träger aus Holz besteht und die Kunststoffleiste auf diesen aufgenagelt ist.

8. Schalung nach einem der vorhergehenden Ansprüche, dadurch gekennzeichnet, daß entlang der oberen Kanten des Trägerquerschnittes Tropfnasen (57) angeformt sind.

9. Schalung nach Anspruch 3 und einem der Ansprüche 1 bis 8, dadurch gekennzeichnet, daß die Kunststoffleiste (50) im Bereich des oberen Randes des Trägers auch einen Teil seiner Seitenflächen abdeckt.

10. Schalung nach Anspruch 9, dadurch gekennzeichnet, daß die Kunststoffleiste an den die Seitenwände des Trägers zum Teil abdeckenden Schenkeln (51) Tropfnasen aufweist.

11. Schalung nach Anspruch 9, dadurch gekennzeichnet, daß nach unten ragende Schenkel (51) der Kunststoffleiste (50) als Tropfnasen dienende Vorsprünge (47) des Trägers (44) abdecken.

12. Schalung nach Anspruch 2 und einem der vorhergehenden Ansprüche, dadurch gekennzeichnet, daß die Auflageflächen und/oder die Vorsprünge des Trägers mit Kunststoff ummantelt sind.

## Claims

1. Mold for concrete ceiling comprising supports for ceiling mold elements, characterized in that at least the upper surface of the support (1) is provided with a tough elastic plastic layer and that between the plastic layer and the support surface underneath, individual spaces are provided at least in sections which permit a slight movement of the plastic section (48, 51) at a right angle to the support surface.

2. Mold according to claim 1, characterized in that the plastic layer exhibits projections (53, 54).

3. Mold according to claim 1 or 2, characterized in that the tough elastic plastic layer consists of a prefabricated strip (50) made from a tough elastic plastic which is attached to at least the upper surface (41) of the support (44).

4. Mold according to claim 3, characterized in that the plastic strip (50) is attached to the support (44) in a removable fashion.

5. Mold according to any one of the claims 3 or 4, characterized in that the support (44) exhibits at least one relief (46) on its side walls (45) in which the strip (50) engages.

6. Mold according to any one of the claims 3 through 5, characterized in that the strip (50) can be slidingly mounted to the support (44) in a longitudinal direction.

7. Mold according to any one of the claims 1 through 5, characterized in that the support is made from wood and the plastic strip is nailed thereto.

8. Mold according to any one of the preceding claims, characterized in that drip extensions (57) are formed along the upper edges of the support cross section.

9. Mold according to claim 3 and any one of the claims 1 through 8, characterized in that the plastic strip (50) also covers a part of the side surfaces of the support in the region of its upper edge.

10. Mold according to claim 9, characterized in that the plastic strip exhibits drip extensions on the legs (51) which partially cover the side walls of the support.

11. Mold according to claim 9, characterized in that downwardly projecting legs (51) of the plastic strip (50) cover projections (47) of the support (44) serving as drip extensions.

12. Mold according to claim 2 and any one of the preceding claims, characterized in that the support surfaces and/or the projections of the support are jacketed in plastic.

## Revendications

1. Coffrage pour un plancher en béton comportant des supports pour les éléments de coffrage du plancher, caractérisé en ce qu'au moins une couche de matière plastique viscoélastique est prévue sur la partie supérieure du support (1) et qu'entre la couche de matière plastique et la surface de support sous-jacente sont prévus, au moins par endroits, des espaces intercalaires séparés, qui permettent un faible déplacement de la section de matière plastique (48, 51) perpendiculairement à la surface des supports.

2. Coffrage selon la revendication 1, caractérisé en ce que la couche de matière plastique comporte des parties saillantes (53, 54).

3. Coffrage selon la revendication 1 ou 2, caractérisé en ce que la couche de matière plastique viscoélastique est constituée par une barrette préfabriquée (50) formée d'une matière plastique viscoélastique, qui est fixée au moins sur la surface supérieure (41) du support (44).

4. Coffrage selon la revendication 3, caractérisé en ce que la barrette en matière plastique (50) est fixée d'une manière interchangeable sur le support (44).

5. Coffrage selon l'une des revendications 3 ou 4, caractérisé en ce que le support (44) comporte, sur ses parois latérales (45), au moins une partie en contre-dépouille (46) dans laquelle s'engage la barrette (50).

6. Coffrage selon l'une des revendications 3 à 5, caractérisé en ce que la barrette (50) peut être emmanchée sur le support (44), dans la direction longitudinale de ce dernier.

7. Coffrage selon l'une des revendications 1 à 5, caractérisé en ce que le support est en bois et que la barrette en matière plastique est clouée sur ce support.

8. Coffrage selon l'une des revendications précédentes, caractérisé en ce que des rejeteaux (47) sont formés le long des bords supérieurs de la section transversale du support.

9. Coffrage selon la revendication 3 et l'une des revendications 1 à 8, caractérisé en ce que la barrette en matière plastique (50) recouvre également, au niveau du bord supérieur du support, une partie des surfaces latérales du support.

10. Coffrage selon la revendication 9, caractérisé en ce que la barrette en matière plastique possède des rejeteaux au niveau des branches (51) qui recouvrent en partie les parois latérales du support.

11. Coffrage selon la revendication 9, caractérisé en ce que des branches (51), qui font saillie vers le bas, de la barrette en matière plastique (50), qui font saillie vers le bas, recouvrent des parties saillantes (47) du support (44), qui sont utilisées en tant que rejeteaux.

12. Coffrage selon la revendication 2 et l'une des revendications précédentes, caractérisé en ce que les surfaces d'application et/ou les parties saillantes du support sont enrobées de matière plastique.
